# EUROPÄISCHE PATENTSCHRIFT

(11) **EP 2 048 297 B1**
(45) Veröffentlichungstag und Bekanntmachung des Hinweises auf die Patenterteilung: **12.10.2011**
(21) Anmeldenummer: 08105995.8
(22) Anmeldetag: 04.03.2008
(51) Int. Cl.: E04B 2/96, E06B 5/11

(54) **Gebäudeabschluss in einbruchhemmender Ausführung**
Burglary resistant closure for an opening in a building
Fermeture de type anti-cambriolage pour une ouverture dans un bâtiment

(30) Priorität: 25.05.2007 DE 202007007554 U; 15.03.2007 DE 202007004060 U
(43) Veröffentlichungstag der Anmeldung: 15.04.2009
(62) Teilanmeldung aus: 08003947.2
(73) Patentinhaber: Sälzer Sicherheitstechnik GmbH, 35037 Marburg (DE)
(72) Erfinder: Sälzer, Heinrich, 35037, Marburg (DE)
(74) Vertreter: Bauer, Dirk

(56) Entgegenhaltungen:
- EP-A- 0 825 323
- DE-A1- 3 401 877
- DE-U1-202007 004 060
- DE-U1-202007 007 554

## Beschreibung

Die Erfindung betrifft einen Gebäudeabschluss in einbruchhemmender Ausführung, mit einer aus Rahmenelementen gebildeten Rahmenstruktur und mindestens einer an ihren Stirnseiten umlaufend von Rahmenelementen eingefassten Füllung, sowie im Oberbegriff des Anspruchs 1 beschrieben.

Im Sinne der vorliegenden Anmeldung ist ein Gebäudeabschluss ein flächiges Abschlusselement, das öffenbar oder fest geschlossen ausgebildet und mit einer durchsichtigen oder undurchsichtigen Füllung versehen sein kann. Allgemein bekannt sind derartige Gebäudeabschlüsse unter anderen als sogenannte Pfosten-Riegel-Fassaden, deren senkrechte Rahmenelemente ("Pfosten") und waagerechte Rahmenelemente ("Riegel") Felder bilden, in denen beziehungsweise vor denen Füllungselemente angeordnet werden. Fenster aller Art fallen ebenfalls unter die Definition eines Gebäudeabschlusses im Sinne dieser Anmeldung.

Die Verbindungselemente der inneren und äußeren Rahmenprofile sowie die Befestigungselemente der Rahmenprofile der aus dem Stand der Technik bekannten Gebäudeabschlüsse von Gebäuden, die aus optischen Gründen für gewöhnlich durch Abdeckungen geschützt sind, können verhältnismäßig leicht vom Außenbereich des Gebäudes her durch unbefugte Personen manipuliert werden, wodurch diese Zugang zum Inneren des Gebäudes erlangen.

Derartige Abdeckungen sind beispielsweise in EP0825323 A2 oder DE 20 2007 004 060 U1 offenbart.

Ferner sind die Spaltbereiche zwischen den Füllungselementen Schwachstellen im Sinne einer Durchschusshemmung, da diese im Vergleich zu durchschusshemmenden Füllungselementen selbst schwächer ausgebildet sind.

### Aufgabe

Daher ist es Aufgabe der vorliegenden Erfindung, einen Gebäudeabschluss bekannter Art derart weiterzuentwickeln, dass er sich durch eine hohe Einbruchhemmung auszeichnet.

### Lösung

Ausgehend von den bekannten Gebäudeabschlüssen wird nach der Erfindung vorgeschlagen, dass der Schutzstreifen an seiner Rückseite mindestens ein, vorzugsweise einstückig damit verbundenes, Kopplungselement aufweist, das ungefähr in einem rechten Winkel zu der durch den Schutzstreifen gebildeten Ebene verläuft und in eine von dem äußeren Rahmenprofil gebildete Kammer oder in einen Spaltbereich an der Stirnseite der Füllung ragt, wobei das äußere Rahmenprofil mindestens einen Schlitz aufweist, den das mindestens eine Kopplungselement durchdringt, sowie weiterhin im Einzelnen im kennzeichnenden Teil des Anspruchs 1 beschrieben. Bei Gebäudeabschlüssen, die einen Blend- und Flügelrahmen aufweisen, kann es sich bei dem Spaltbereich insbesondere auch um den Falzbereich handeln.

Das bedeutet, dass eine unbefugte Person nicht in der Lage ist, von der Außenseite des Gebäudeabschlusses an das Befestigungselement zu gelangen, oder dieses derart zu zerstören oder zu bewegen, dass die Verbindung zu dem Bauteil aufgehoben wäre und nach Entfernung der Schutzstreifen und weiteren Demontageschritten ein Zugang zu dem Gebäudeinneren möglich ist. Befindet sich das zu betätigende Ende des Befestigungselements im Glasfalzbereich, so ist eine Manipulation bei eingebauter Füllung unmöglich, da dann eine Abdeckung dieses Bereichs vorliegt.

Im Sinne der vorliegenden Anmeldung wird der Schutzstreifen als das Element aufgefasst, das einem Angriff vom Außenbereich des Gebäudeabschlusses her einen ersten Widerstand entgegenbringt.

Das Kopplungselement kann ein an die jeweiligen Schutzstreifen angeschweißter Steg sein, der in Längsrichtung des jeweiligen Schutzstreifens durchgängig verläuft, oder aber durch einzelne an die jeweiligen Schutzstreifen angeschweißte Stege gebildet werden, die in Längsrichtung der jeweiligen Schutzstreifen beabstandet hintereinander angeordnet sind. Für den Fall einzelner beabstandeter Stege kann der in dem äußeren Rahmenprofil befindliche Schlitz in Längsrichtung des Schutzstreifens durchgängig verlaufen oder aber aus einzelnen, an die Stege angepassten Schlitzen bestehen.

Als Weiterbildung der Erfindung ist vorgesehen, dass die Schutzstreifen jeweils mindestens mittels eines Befestigungselements mit einem in einem Raum, der zum Einen durch die Stirnseite der Füllung und zum Anderen durch die Ebenen der Innen- und Außenseiten der Füllung begrenzt wird, befindlichen Profilbereich, insbesondere einer dort angeordneten zusätzlichen Verstärkungseinlage, verbunden sind. Einerseits wird dadurch die Stabilität der Verbindung wesentlich gesteigert und andererseits wird durch die zusätzliche Kopplung die Einbruchhemmung erhöht.

Bei einer Ausgestaltung dieser Variante ist das Kopplungselement mit der Verstärkungseinlage verbunden.

Dabei ist es vorteilhaft, wenn sich das Kopplungselement und/oder die Verstärkungseinlagen in einem Bereich zwischen einer ersten Ebene, definiert durch die Außenseite der Füllung, und einer zweiten Ebene, definiert durch die Innenseite der Füllung, befindet.

Schließlich ist es vorteilhaft, wenn die die Schutzstreifen fixierende Schraube zwei Wandungen der rückwärtigen Kammer des äußeren Rahmenprofils und das dazwischen angeordnete Kopplungselement in Form eines Stegs durchdringt und anschließend mit einer parallel zu dem Steg und außerhalb der Kammer des äußeren Rahmenprofils verlaufenden Verstärkungseinlage in Form eines Flachprofils verschraubt ist.

In allen Fällen bietet die Anordnung der Schutzstreifen zum Schutz des Befestigungselementes ebenfalls eine gute Durchschusshemmung im Bereich derselben.

Es ist jedoch ebenfalls denkbar, dass die Verschraubung der Schutzstreifen mittels der Befestigungselemente von innen her erfolgt, so dass sich der Kopf der Befestigungselemente im Inneren des äußeren Rahmenprofils befindet, wobei die hierzu in Längsrichtung der Rahmenelemente versetzte Anordnung der Verbindungselemente auf die herkömmliche Weise von außen her erfolgen kann.

Für sämtliche vorbeschriebenen Ausführungsformen der Erfindung ist es ferner besonders vorteilhaft, wenn mindestens ein Schutzstreifen mindestens einen Randbereich einer Füllung oder mehrerer Füllungen überdeckt.

Darüber hinaus werden bei den erfindungsgemäßen Gebäudeabschlüssen besonders gute Ergebnisse sowohl hinsichtlich ihrer Einbruchhemmung als auch hinsichtlich ihrer Beschusshemmung erzielt, wenn der Schutzstreifen mindestens eine Dicke von 6 mm, vorzugsweise von 8 mm, vorzugsweise von 10 mm, vorzugsweise von 12 mm, weiter vorzugsweise von 15 mm aufweist und aus Metall, vorzugsweise Stahl, Hartstahl oder Hartmetall oder aus Aluminium mit einer großen Zugfestigkeit (> 250 N/mm²) besteht.

### Ausführungsbeispiel

Die Erfindung wird nachfolgend anhand mehrerer Ausführungsbeispiele eines erfindungsgemäßen Gebäudeabschlusses und verschiedenen alternativen Detailausführungen erläutert.

Es zeigt
Fig. 1 einen Horizontalschnitt eines weiteren alternativen Gebäudeabschlusses und
Fig. 2 wie Figur 1; jedoch mit alternativer Befestigung des Schutzstreifens.

In der Figur 1 ist eine Ausführungsform der vorliegenden Erfindung gezeigt. Das äußere Rahmenprofil 4 des Gebäudeabschlusses 1" verfügt über eine rückwärtige Kammer 37, die in einen Spaltbereich entlang der Stirnseite 8 des Füllungselementes 7 ragt. Die rückwärtige Kammer 37, die zwei parallele Stege 38 aufweist, ist mittels aus glasfaserverstärktem Polyamid bestehenden Dämmstegen 39 als Verbindungselemente 33' mit dem zweiteilig ausgebildeten äußeren Rahmenprofil 4 gekoppelt.

Die in dem äußeren Rahmenprofil 4 befindliche Schutzstreifen 23 ist über Schweißnähte 40 mit einem Kopplungselement 41 verbunden, das als Flachstahl ausgebildet ist und in die rückwärtige Kammer 37 des äußeren Rahmenprofils 4 eingebettet ist, wobei das Kopplungselement 41 als durchgängiges Element oder aber lediglich als Kurzstück ausgebildet sein kann. Hierzu ist in dem äußeren Rahmenprofil 4 jeweils ein angepasster Schlitz 42 vorgesehen. Zur kraftschlüssigen Verbindung der Schutzstreifen 23 mit dem äußeren Rahmenprofil 4 dient ein als Schraube ausgebildetes Befestigungselement 34', das die beiden Stege 38 der rückwärtigen Kammer 37 mit dem Kopplungselement 41 verbindet. Um eine größere Stabilität dieser Verbindung zu erreichen, kann parallel zu den Stegen 38 der rückwärtigen Kammer 37 eine nicht in der Figur dargestellte Verstärkungseinlage aus Flachstahl angeordnet sein, die mit einer Gewindebohrung versehen ist, in die das Befestigungselement 34' gleichfalls eingreift. Somit würde eine Art Verstärkung der Gewindeverbindung geschaffen.

Aufgrund seiner Lage ist das Befestigungselement 34' von dem Außenbereich A des Gebäudeabschlusses 1" nicht erreichbar.

Das zweiteilige innere Rahmenprofil 3 besteht aus einem ersten kammerartigen Profil 44 mit zwei Stegen und einem zweiten Profil 45. Die von dem ersten kammerartigen Profil 44 gebildete Kammer kann mit einer nicht in der Figur dargestellten Einlage aus Aluminium versehen sein. Eine Schraube 47 verbindet die zwei Elemente des inneren Rahmenprofils 3 und bildet eine Glashalteleiste. Das zwischen dem inneren Rahmenprofil 3 und dem äußeren Rahmenprofil 4 angeordnete Füllungselement 7 ist auf beiden Seiten mittels Dichtgummis 6 gehalten. Eine im Bereich der Stirnseite 8 des Füllungselementes 7 angeordnete druckfeste Hinterfütterung 49 sorgt für eine kraftschlüssige Halterung des Gebäudeabschlusses 1".

Um eine Verbindung des inneren Rahmenprofils 3 und des äußeren Rahmenprofils 4 mit dem Gebäude herzustellen, können die Profile mittels Dübeln, die eines besseren Überblicks halber in der Figur lediglich durch die Achsen 50 repräsentiert sind, an dem Gebäude verankert werden.

Bei der in Fig. 2 gezeigten alternativen Ausführungsform durchdringt das gleichfalls in Form einer Schraube ausgeführte Befestigungselement 34' nicht nur die beiden Stege 38 der rückwärtigen Kammer 37, in die das Kopplungselement 41 eingeschoben ist. Das Befestigungselement 34 ist mit seinem Gewindeabschnitt des Weiteren noch in eine aus einem Flachstahl bestehende Verstärkungseinlage 43 in darin eingebrachte Gewindebohrungen eingeschraubt. Die Befestigung des Schutzstreifens 23 erfolgt somit nicht lediglich an den beiden Stegen 38 des aus vergleichsweise weichem Aluminiummaterial bestehenden äußeren Rahmenprofils 4, sondern zusätzlich noch an dem wesentlich stabileren Verstärkungsprofil 43, das sich in einem Spaltbereich S zwischen der Laibung L eines angrenzenden Gebäudeteils G und dem äußeren Rahmenprofil 4 befindet und daher gegen Herausreißen gesichert ist. Das innere Rahmenprofil 3 und das äußere Rahmenprofil 4 sind jeweils mittels Ankern 51 mit dem Gebäudeteil G verbunden.

### In den Figuren sind

- 1'': Gebäudeabschluss
- 3: Inneres Rahmenprofil
- 4: Äußeres Rahmenprofil
- 6: Dichtgummi
- 7: Füllungselement
- 8: Stirnseite
- 23: Schutzstreifen
- 33': Verbindungselement
- 34: Befestigungselement
- 34': Befestigungselement
- 37: Rückwärtige Kammer
- 38: Steg
- 39: Dämmsteg
- 40: Schweißnaht
- 41: Kopplungselement
- 42: Schlitz
- 43: Verstärkungsprofil
- 44: kammerartiges Profil
- 45: zweites Profil
- 47: Schraube
- 49: Hinterfütterung
- 50: Achse
- 51: Anker

- A: Außenbereich
- I: Innenbereich
- S: Spaltbereich
- L: Laibung
- G: Gebäudeteil

## Patentansprüche

1. Gebäudeabschluss (1") in einbruchhemmender Ausführung, mit einer aus Rahmenelementen gebildeten Rahmenstruktur und mindestens einer an ihren Stirnseiten (8) umlaufend von Rahmenelementen eingefassten Füllung (7), wobei die Rahmenelemente jeweils aus einem inneren, dem Innenbereich (I) zugewandten Rahmenprofil (3) und einem damit mittels mindestens einem Verbindungselement (33') verbundenen äußeren, dem Außenbereich (A) zugewandten Rahmenprofil (4) zusammengesetzt sind, wobei die äußeren Rahmenprofile (4) jeweils mit einem einbruchhemmenden Schutzstreifen (23) aus einem gegen Abrasion, Bruch und Verformung widerstandsfähigen Material versehen sind, wobei die Schutzstreifen (23) jeweils mindestens mittels eines Befestigungselements (34') mit dem zugeordneten inneren und/oder äußeren Rahmenprofil (3, 4) verbunden sind, **dadurch gekennzeichnet, dass** der Schutzstreifen (23) an seiner Rückseite mindestens ein, vorzugsweise einstückig damit verbundenes, Kopplungselement (41) aufweist, das ungefähr in einem rechten Winkel zu der durch den Schutzstreifen (23) gebildeten Ebene verläuft und in eine von dem äußeren Rahmenprofil (4) gebildete Kammer (37) oder in einen Spaltbereich (S) an der Stirnseite (8) der Füllung (7) ragt, wobei das äußere Rahmenprofil (4) mindestens einen Schlitz (42) aufweist, den das mindestens eine Kopplungselement (41) durchdringt, und die Kopplungselemente (41) jeweils mittels eines quer zu dem Kopplungselement (41) ausgerichteten Befestigungselementes (34') so mit dem zugeordneten inneren und/oder äußeren Rahmenprofil (3, 4) verbunden sind, dass die Manipulation des Befestigungselements (34') bei eingebauter Füllung (7) verhindert wird.

2. Gebäudeabschluss (1") nach Anspruch 1, **dadurch gekennzeichnet, dass** das Kopplungselement (41) ein an die jeweiligen Schutzstreifen (23) angeschweißter Steg ist, der in Längsrichtung des jeweiligen Schutzstreifens (23) durchgängig verläuft.

3. Gebäudeabscchluss (1") nach Anspruch 1, **dadurch gekennzeichnet, dass** die Kopplungselemente (41) durch einzelne an die jeweiligen Schutzstreifen (23) angeschweißte Stege gebildet werden, die in Längsrichtung der jeweiligen Schutzstreifen (23) beabstandet hintereinander angeordnet sind.

4. Gebäudeabschluss (1") nach einem der Ansprüche 1 bis 3, **dadurch gekennzeichnet, dass** die Schutzstreifen (23) jeweils mindestens mittels eines Befestigungselements (34') mit einem in einem Raum, der zum Einen durch die Stirnseite (8) der Füllung (7) und zum Anderen durch die Ebenen der Innen- und Außenseiten der Füllung (7) begrenzt wird, befindlichen Profilbereich, insbesondere einer dort angeordneten zusätzlichen Verstärkungseinlage (43), verbunden sind.

5. Gebäudeabschluss (1") nach Anspruch 4, **dadurch gekennzeichnet, dass** das Kopplungselement (41) mit der Verstärkungseinlage (43) verbunden ist.

6. Gebäudeabschluss (1") nach Anspruch 5, **dadurch gekennzeichnet, dass** das Kopplungselement (41) und/oder die Verstärkungseinlage (43) sich in einem Bereich zwischen einer ersten Ebene, definiert durch die Außenseite der Füllung (7), und einer zweiten Ebene, definiert durch die Innenseite der Füllung (7), befindet.

7. Gebäudeabschluss (1 ") nach einem der Ansprüche 1 bis 6, **dadurch gekennzeichnet, dass** eine die Schutzstreifen (23) fixierende Schraube zwei Wandungen der rückwärtigen Kammer (37) des äußeren Rahmenprofils (4) und das dazwischen angeordnete Kopplungselement (41) in Form eines Stegs durchdringt und anschließend mit einer parallel zu dem Steg und außerhalb der Kammer des äußeren Rahmenprofils (4) verlaufenden Verstärkungseinlage (43) in Form eines Flachprofils verschraubt ist.

8. Gebäudeabschluss nach einem der Ansprüche 1 bis 7, **dadurch gekennzeichnet, dass** mindestens ein Schutzstreifen (23) mindestens einen Randbereich einer Füllung (7) oder mehrerer Füllungen (7) überdeckt.

9. Gebäudeabschluss nach einem der Ansprüche 1 bis 8, **dadurch gekennzeichnet, dass** der Schutzstreifen (23) mindestens eine Dicke von 6 mm, vorzugsweise von 8 mm, vorzugsweise von 10 mm, vorzugsweise von 12 mm, weiter vorzugsweise von 15 mm aufweist und aus Metall, vorzugsweise Stahl, Hartstahl oder Hartmetall oder Bronze oder aus Aluminium mit einer Zugfestigkeit größer 250 N/mm² besteht.

## Claims

1. A burglary-resistant closure (1") for an opening in a building, comprising a frame structure formed by frame elements and at least one panel (7) enclosed at its end faces (8) around the periphery by frame elements, wherein the frame elements each consist of an inner frame profile (3) facing the inner region (I) and an outer frame profile (4) facing the outer region (A) and connected to said inner frame profile by means of at least one connection element (33'), wherein the outer frame profiles (4) are each provided with a burglary-resistant protective strip (23) made of a material resistance to abrasion, breakage and deformation, wherein the protective strips (23) are each connected at least by means of one fastening element (34') to the associated inner and/or outer frame profile (3, 4), **characterised in that** the protective strip (23) comprises at its rear side at least one coupling element (41), which is preferably connected thereto in one piece and which runs approximately at right angles to the plane formed by the protective strips (23) and projects into a chamber (37) formed by the outer frame profile (4) or into the gap region (S) at the end face (8) of the panel (7), wherein the outer frame profile (4) comprises at least one slot (42) which penetrates the at least one coupling element (41), and the coupling elements (41) are each connected by means of a fastening element (34') orientated at right angles to the coupling element (41) to the associated inner and/or outer frame profile (3, 4) in such a way that manipulation of the fastening element (34') is prevented when panel (7) is fitted in place.

2. The closure (1") for an opening in a building according to claim 1, **characterised in that** the coupling element (41) is a web welded onto the respective protective strips (23), said web running continuously in the longitudinal direction of the respective protective strip (23).

3. The closure (1") for an opening in a building according to claim 1, **characterised in that** the coupling elements (41) are formed by individual webs welded onto the respective protective strips (23), said webs being disposed spaced apart one behind the other in the longitudinal direction of the respective protective strip (23).

4. The closure (1") for an opening in a building according to any one of claims 1 to 3, **characterised in that** the protective strips (23) are each connected at least by means of one fastening element (34') to a profile region located in a space which on the one hand is bounded by the end face (8) of the panel (7) and on the other hand by the planes of the inner and outer sides of the panel (7), and in particular to an additional reinforcement insert (43) disposed there.

5. The closure (1") for an opening in a building according to claim 4, **characterised in that** the coupling element (41) is connected to the reinforcement insert (43).

6. The closure (1") for an opening in a building according to claim 5, **characterised in that** the coupling element (41) and/or the reinforcement insert (43) is located in a region between a first plane defined by the outer side of the panel (7) and a second plane defined by the inner side of the panel (7).

7. The closure (1") for an opening in a building according to any one of claims 1 to 6, **characterised in that** a screw fixing the protective strips (23) penetrates two walls of the rear chamber (37) of the outer frame profile (4) and the coupling element (41) in the form of a web disposed between the latter and is then screwed to a reinforcement insert (43) in the form of a flat profile running parallel to the web and outside the chamber of the outer frame profile (4).

8. The closure for an opening in a building according to any one of claims 1 to 7, **characterised in that** at least one protective strip (23) overlaps at least an edge region of a panel (7) or a plurality of panels (7).

9. The closure for an opening in a building according to any one of claims 1 to 8, **characterised in that** the protective strip (23) has at least a thickness of 6 mm, preferably of 8 mm, preferably of 10 mm, preferably of 12 mm, more preferably of 15 mm, and is made of metal, preferably steel, hard steel or hard metal or bronze or of aluminium with a tensile strength greater than 250 N/mm².

## Revendications

1. Fermeture dans un bâtiment (1") de type anti-cambriolage comprenant une structure de cadre formée d'éléments de cadre et d'au moins un remplissage (7) monté par les éléments de cadre de manière circonférentielle sur ses faces frontales (8), sachant que les éléments de cadre sont composés respectivement d'un profilé de cadre intérieur (3) tourné vers la partie intérieure (I) et d'un profilé de cadre extérieur (4) tourné vers la partie extérieure (A) relié à celui-ci au moyen au moins d'un élément de liaison (33'), sachant que les profilés de cadre extérieurs (4) sont munis respectivement d'une bande de protection de type anti-cambriolage (23) dans un matériau résistant à l'abrasion, à la rupture et à la déformation, sachant que les bandes de protection (23) sont reliées respectivement au moins au moyen d'un élément de renfort (34') au profilé de cadre (3, 4) intérieur et/ou extérieur correspondant, **caractérisé en ce que** la bande de protection (23) présente sur sa face arrière au moins un élément de couplage (41) relié de préférence d'un seul tenant avec celle-ci, qui s'étend environ en angle droit par rapport au plan formé par la bande de protection (23) et fait saillie dans une chambre (37) formée par le profilé de cadre extérieur (4) ou dans une zone de fente (S) sur la face frontale (8) du remplissage (7), sachant que le profilé de cadre extérieur (4) présente au moins une fente (42) qui traverse l'au moins un élément de couplage (41), et les éléments de couplage (41) sont ainsi reliés respectivement au profilé de cadre (3, 4) intérieur et/ou extérieur correspondant, au moyen d'un élément de renfort (34') aligné transversalement à l'élément de couplage (41), que la manipulation de l'élément de renfort (34') est empêchée lorsque le remplissage (7) est monté.

2. Fermeture dans un bâtiment (1") selon la revendication 1, **caractérisée en ce que** l'élément de couplage (41) est une branche soudée aux bandes de protection respectives (23) qui s'étend de manière traversante dans le sens longitudinal de chaque bande de protection (23).

3. Fermeture dans un bâtiment (1") selon la revendication 1, **caractérisée en ce que** les éléments de couplage (41) sont formés par des branches individuelles soudées aux bandes de protection respectives (23), qui sont disposées à distance l'une derrière l'autre dans le sens longitudinal de chaque bande de protection (23).

4. Fermeture dans un bâtiment (1") selon l'une des revendications 1 à 3, **caractérisée en ce que** les bandes de protection (23) sont reliées respectivement au moins au moyen d'un élément de renfort (34') à une zone de profilé se trouvant dans un espace qui est délimité d'une part par la face frontale (8) du remplissage (7) et d'autre part par les plans des côtés intérieur et extérieur du remplissage (7), en particulier à un insert de renfort (43) supplémentaire placé à cet endroit.

5. Fermeture dans un bâtiment (1") selon la revendication 4, **caractérisée en ce que** l'élément de couplage (41) est relié à l'insert de renfort (43).

6. Fermeture dans un bâtiment (1") selon la revendication 5, **caractérisée en ce que** l'élément de couplage (41) et/ou l'insert de renfort (43) se trouve(nt) dans une zone entre un premier plan, défini par le côté extérieur du remplissage (7), et un deuxième plan, défini par le côté intérieur du remplissage (7).

7. Fermeture dans un bâtiment (1") selon l'une des revendications 1 à 6, **caractérisée en ce qu'**une vis fixant les bandes de protection (23) traverse deux parois de la chambre arrière (37) du profilé de cadre extérieur (4) et l'élément de couplage (41) placé entre sous forme d'une branche et est ensuite vissée à un insert de renfort (43) sous forme d'un profilé plat s'étendant parallèlement à la branche et hors de la chambre du profilé de cadre extérieur (4).

8. Fermeture dans un bâtiment (1") selon l'une des revendications 1 à 7, **caractérisée en ce qu'**au moins une bande de protection (23) recouvre au moins une zone de bordure d'un remplissage (7) ou d'une pluralité de remplissages (7).

9. Fermeture dans un bâtiment (1") selon l'une des revendications 1 à 8, **caractérisée en ce que** la bande de protection (23) présente au moins une épaisseur de 6 mm, de préférence de 8 mm, de préférence de 10 mm, de préférence de 12 mm, encore de préférence de 15 mm et est en métal, de préférence en acier, en acier dur ou en métal dur ou en bronze ou en aluminium avec une résistance à la traction supérieure à 250 N/mm².
